# FASCICULE DE BREVET EUROPEEN

(11) **EP 0 594 812 B1**
(45) Date de publication et mention de la délivrance du brevet: **28.06.1995**
(21) Numéro de dépôt: 93909021.3
(22) Date de dépôt: 14.04.1993
(51) Int. Cl.: A63B 53/04

(54) **TETE DE CLUB DE GOLF**
GOLFSCHLÄGERKOPF
GOLF CLUB HEAD

(30) Priorité: 14.04.1992 FR 9204882
(43) Date de publication de la demande: 04.05.1994
(73) Titulaire: SKIS ROSSIGNOL S.A., F-38509 Voiron Cédex (FR)
(72) Inventeur: HUTIN, Patrice, F-74940 Annecy-Le-Vieux (FR); CLEVELAND, Roger, Paramount, CA 90723 (US); STONE, Daniel, Long Beach, CA 90814 (US)
(74) Mandataire: Laurent, Michel
(86) Numéro de dépôt international: FR9300369
(87) Numéro de publication internationale: WO9320904

(56) Documents cités:
- EP-A- 0 275 805
- US-A- 4 928 972

## Description

### Domaine de l'Invention

L'invention concerne une tête de club de golf.

Comme on le sait, une tête de club de golf, dit "fer", "bois" ou "putter", est soit forgée, soit moulée, soit usinée et est destinée à être reliée à un manche. Cette tête présente sur l'avant une face de frappe plane, sous le dessous une semelle et une face arrière au dos de la face de frappe. Selon les fabricants, selon les résultats recherchés et selon les techniques de fabrication mises en oeuvre, cette face arrière peut avoir des formes les plus diverses. Ainsi, dans les fers, on connait des faces amères évidées (fers moulés), ou des faces arrières présentant une forme de lame (fers forgés). Dans le bois, on connait les bois métal, dont le corps mono ou multi pièces définit une cavité fermée, et les bois proprement dits, massifs ou contrecollés.

Comme on le sait, lorsque la tête d'un club frappe une balle, il se produit des vibrations qui sont nuisibles pour le joueur.

Il est bien connu d'utiliser des éléments amortisseurs de vibrations.

Dans le document FR-A-2 575 393, le Demandeur a proposé d'incorporer sur des skis un dispositif pour amortir les vibrations, constitué d'une plaque de contraintes à haut module d'élasticité, collée sur une feuille en matériau visco-élastique, elle-même assemblée au ski par collage. Ce dispositif est disposé soit à proximité du talon du ski, soit à la naissance de la spatule soit à l'avant de la zone de fixation de la chaussure.

Dans le document US-A-4 928 972, on a décrit une tête de fer dont la face arrière présente une cavité remplie par une résine époxy maintenant un empilement, destiné à renforcer la face de frappe, formé d'un insert constitué d'une plaque et de plusieurs couches fibreuses. Cet élément de renforcement qui remplit toute la cavité, augmente de manière appréciable la masse de la tête, pour permettre d'ajuster la position du centre de gravité.

Dans le document US-A 4 811 950, on a décrit une tête de club, fer ou bois, massive, dont la face arrière présente une cavité entièrement remplie par un élément amortisseur constitué par une masselotte de densité supérieure à celle du corps de la tête pour former un dispositif amortisseur dynamique dit "batteur" (tuned dumper), associée à un matériau résilient au moyen d'un adhésif. Cet élément amortisseur étant entièrement inséré dans le volume de la tête, a une masse conséquente, qui peut être gênante.

### L'Invention

L'invention concerne une tête de club de golf permettant d'atténuer les vibrations provoquées lors de la frappe et d'améliorer les sensations du joueur.

Cette tête de club de golf, formée de parois minces définissant une partie avant comprenant une face de frappe, une semelle et une partie amère disposée en-dessus de la semelle, définissant une cavité au dos de la partie avant, et présentant un élément amortisseur de vibrations, se caractérise en ce que au moins une des parois minces présente en excroissance un élément amortisseur de vibrations, constitué par une plaque de contraintes présentant un module d'élasticité supérieur a dix mille MPa, reliée à cette partie arrière par un matériau visco-élastique.

En d'autres termes, l'invention consiste à disposer sur une paroi mince, donc vibrante, une plaque de contraintes, reliée à cette face par un matériau visco-élastique. L'invention consiste, plus précisément dans les têtes de clubs de golf, à utiliser un tel élément amortisseur connu dans un domaine technique totalement différent, mais en le localisant en un point précis, à savoir sur une cloison mince, notamment la face arrière de la face de frappe.

L'invention se distingue de l'état de la technique, notamment de celui enseigné par le document US-A 4 811 950, par le fait que l'élément amortisseur est placé en excroissance sur une paroi mince, et non plus inséré dans une partie massive, ce qui permet :
- d'une part, d'alléger la tête,
- et d'autre part, d'atténuer efficacement les vibrations dont on sait qu'elle sont d'autant plus importantes que les parois de la tête sont plus minces.

Ainsi, on réalise un bon compromis entre la recherche de parois minces souhaitables pour alléger la tête et pour améliorer le confort et l'atténuation des vibrations néfastes.

L'invention se distingue également de cet état de la technique par le fait qu'ici la plaque de contraintes ne joue plus le rôle de "batteur", mais d'un dispositif de contraintes travaillant au cisaillement.

Comme on le sait, "un matériau visco-élastique" est destiné à réduire l'amplitude des vibrations par dégradation d'une partie de l'énergie de déformation sous forme de chaleur. Les amortisseurs visco-élastiques, dont les principales caractéristiques sont de présenter un faible module d'Young E, et un coefficient d'amortissement élevé, sont depuis longtemps d'un usage courant en aéronautique, en automobile ou dans la fabrication des skis. Il n'est donc pas utile de les décrire ici en détail.

Dans un matériau visco-élastique, la caractéristique essentielle est le coefficient d'amortissement intrinsèque (tangente delta). Cette caractéristique est essentiellement influencée par la température et la fréquence de vibration. Il importe que pour l'utilisation envisagée, ce matériau ait une zone d'amortissement maximale, à température ambiante. Le coefficient d'amortissement doit se situer en pratique entre 0,4 et 1,2. Au-delà de 1,2, on observe une trop grande absorption de l'énergie engendrée par le choc sur la balle, donc une perte de rendement. En deçà de 0,4, on constate un effet insensible du matériau visco-élastique.

Comme déjà dit, il importe que les matériaux visco-élastiques mis en oeuvre présentent leurs qualités optimales aux températures habituelles d'utilisation des clubs de golf, notamment au voisinage de la température ambiante.

On a observé que la feuille en matériau visco-élastique devait avoir une épaisseur inférieure à deux millimètres, et de préférence comprise entre 0,5 et un millimètre. En effet, si cette épaisseur est inférieure à 0,5 mm, les effets obtenus sont pratiquement inexistants. En revanche, si cette épaisseur excède 1,0 mm, on observe une perte de rendement pour un prix plus élevé. On obtient de bons résultats avec une feuille de l'ordre de 0,5 mm.

Comme matériau visco-élastique, on fait appel à des matériaux d'usage courant pour cette application, par exemple dans le domaine du ski. On peut citer les caoutchoucs butyles, les élastomères de synthèse, seuls, en mélange ou chargés.

Avantageusement, la feuille visco-élastique caractéristique adhère à la plaque rigide et à la face arrière correspondante de la tête au moyen d'une couche de matière adhésive. En pratique, la feuille visco-élastique comprend un adhésif double-face pour pouvoir être commodément appliquée sur la face arrière au dos de la face de frappe.

Dans une variante d'exécution, la feuille visco-élastique peut être constituée par un empilement de plusieurs feuilles élémentaires visco-élastiques, de caractéristiques différentes. Les propriétés d'amortissement de chacune d'elles sont décalées en température pour une fréquence de vibration donnée, ou sont décalées en fréquence pour une température donnée.

Selon une autre variante, la feuille visco-élastique est constituée par une juxtaposition de zones élémentaires présentant chacune des propriétés d'amortissement optimales, décalées également en température et en fréquence.

En pratique, l'élément amortisseur caractéristique présente une masse totale, donc une épaisseur, aussi faible que possible, par exemple comprise entre 1 et 4 grammes, avantageusement au voisinage de 2 à 2,5 grammes.

Avantageusement, en pratique, la "plaque de contraintes" qui est essentiellement destinée à faciliter l'aptitude du matériau viscoélastique à transformer les vibrations en chaleur :
- présente un module d'élasticité E supérieur à 10000 MPa, et une épaisseur comprise entre 0,05 et 2 mm, de préférence au voisinage de 1 mm ; en effet, on a observé que si le module d'élasticité est inférieur à dix mille (10000) MPa, la plaque rigide n'agit pas comme une plaque de contrainte et l'amortissement est moins efficace ; il en est de même si son épaisseur est inférieure à 0,05 mm ; alors que si cette épaisseur excède 2 mm, on augmente inutilement le coût et le poids, sans amélioration correspondante;
- est choisie dans le groupe comprenant les alliages d'aluminium, les alliages d'aluminium-zinc-magnésium connus sous la marque déposée ZICRAL de la société CEGEDUR-PECHINEY, les matériaux thermodurcissables stratifiés armés de fibres de verre ou de carbone, les matériaux thermoplastiques armés de fibres de verre ou de carbone ;
- dans une variante, cette plaque de contrainte peut être formée d'une ou plusieurs couches de matériau.

Comme déjà dit, l'invention concerne des clubs de golf dont la tête est formée de parois minces, c'est-à-dire de l'ordre de quelques millimètres d'épaisseur, par exemple de 3 à 5 millimètres, présentant au dos une cavité, soit ouverte en forme de L pour un fer, soit fermée mais creuse pour un bois métal. L'élément amortisseur caractéristique de l'invention doit être comme déjà dit disposé en excroissance sur ces parois minces pour être efficace et non plus totalement noyé dans la masse de la tête. Comme la masse de cet élément amortisseur est pratiquement négligeable par rapport à la masse de la tête, la plaque de contraintes ne fonctionne plus comme un "batteur", mais elle travaille au cisaillement.

Dans une première forme d'exécution préférée, le club est un fer dont la face arrière présente un évidement formant cavité ouverte en L (fer moulé) dont la grande branche est parallèle et intègre la face de frappe et dont la petite branche constitue la semelle. Dans ce cas, l'ensemble amortisseur caractéristique de l'invention doit être positionné au dos de la face de frappe et au niveau du point d'impact de la balle. Il importe également que cet ensemble amortisseur remplisse seulement une partie et non la totalité de l'évidement définissant la cavité.

Selon une autre forme d'exécution de l'invention, le centre de gravité de l'élément amortisseur (10) est disposé au voisinage du centre de gravité de la tête (3).

Si l'invention est particulièrement bien adaptée à la fabrication des fers, elle peut être également utilisée pour la réalisation des clubs dénommés "putters.

Si le club est un bois, de type bois-métal, l'élément amortisseur caractéristique peut être disposé en excroissance, soit à l'intérieur de la cavité de la tête, soit au dos immédiat de la face de frappe, soit à l'extérieur de cette tête en épousant partie de la forme allongée de celle-ci, mais en arrière de la tête, soit sur le flanc et/ou la pointe, voire la semelle.

### Les figures

La manière dont l'invention peut être réalisée et les avantages qui en découlent ressortiront mieux de l'exemple de réalisation qui suit à l'appui des figures annexées.

La figure 1 est une vue en perspective sommaire d'un club de golf dénommé "fer", dont la tête est montrée en vue arrière à la figure 2.

La figure 3 est une tête conforme à l'invention montrée également en vue arrière, et à la figure 4 en coupe selon l'axe IV-IV' de la figure 3.

La figure 5 est une vue détaillée en coupe de l'ensemble amortisseur de vibrations caractéristique de l'invention.

La figure 6 est une vue perspective d'un club de golf dénommé "bois-métal" conforme à l'invention, montré en coupe à la figure 7 selon le plan vertical passant par l'axe VII-VII' de la figure 6.

Les figures 8 à 14 schématisent d'autres formes d'exécution sur un tel bois, toujours vues selon ce plan vertical passant par l'axe VII-VII'.

Les figures 15, 16 et 17 schématisent d'autres formes d'exécution d'un tel bois vues selon le plan horizontal passant par l'axe VII-VII'.

Enfin, la figure 18 schématise en coupe une autre forme d'exécution d'un tel bois.

En se référant aux figures 1 à 5, un fer de golf traditionnel (fer moulé) conforme à l'invention comprend un manche (1), par exemple en métal ou en matière plastique armée, terminé à son extrémité libre supérieure par une poignée (2), et relié à son autre extrémité inférieure au moyen d'un emmanchement (4) à une tête désignée par la référence générale (3), dont le poids et la forme varient en fonction du numéro du fer. Cette tête (3) ayant une section approximative en forme de L, comprend respectivement sur l'avant, constituant la grande branche du L une paroi de 5 millimètres d'épaisseur présentant une face extérieure plane de frappe, désignée par la référence (5) striée, et une semelle (6), formant la petite branche du L. De manière connue, la tête (3) présente sur l'arrière un évidement (7) formant cavité, dont la forme varie en fonction du fabricant et des résultats recherchés. Cet évidement (7) épouse une forme générale triangulaire arrondie de 90 par 40 millimètres de côtés.

Selon l'invention, partie de cet évidement (7) plan reçoit un ensemble amortisseur caractéristique, désigné par la référence générale (10), situé en excroissance en son centre et comprenant depuis l'extérieur une plaque mince rigide (11), de forme générale héliptique ayant des axes de 45 et de 18 millimètres, par exemple une plaque d'alliage aluminium ou d'aluminium-zinc-magnésium commercialisé par CEGEDUR PECHINEY sous la marque "ZICRAL", présentant un module d'élasticité de 12000 MPa, une épaisseur de un millimètre, et pèse 2,5 grammes environ.

Cette plaque rigide (11) est associée à une feuille (12) à haut coefficient d'amortissement, dont les deux faces respectivement interne et externe ont été préalablement revêtues d'une fine couche adhésive, déposées de part en part de manière à favoriser la solidarisation entre la feuille visco-élastique (12) et d'une part la plaque rigide (11) et d'autre part la face arrière de la tête (3), et plus précisément de l'évidement (7). Cette feuille (12) visco-élastique en caoutchouc butyle de 1,0 mm d'épaisseur, présente un coefficient d'amortissement à 25°C dont la tangente delta est comprise entre 0,4 et 1,2, préférablement 0,6 et 0,8.

L'ensemble amortisseur (10) caractéristique est disposé sur la face arrière (7) au voisinage du centre de gravité de la tête, c'est-à-dire dans l'alignement du point d'impact idéal.

Ainsi, on a observé qu'avec un fer moulé réalisé selon les figures 3, 4 et 5, on diminue les vibrations à l'impact du tiers environ, et que l'on absorbe plus rapidement les vibrations les plus néfastes (en moyenne en six secondes contre seize secondes avec le même fer non équipé conformément à l'invention).

Les figures 6 et suivantes illustrent une autre forme d'exécution de l'invention appliquée aux bois dits "métal". La tête de ce bois désigné par la référence générale (20) (figures 6 et 7), raccordée au manche par l'emmanchement (21) est rotomoulée. Les parois de la tête (20) ont une épaisseur sensiblement constante voisine de 3 millimètres. Ces parois constituent sur l'avant une face de frappe plane (22), sur le dessous une semelle (23) et sur les côtés (24) des flancs et un dessus (25), le tout formant une jupe ou une couronne monopièce se terminant par une pointe arrondie arrière (26). L'ensemble de la jupe (24-26) forme la face arrière. La jupe (24-26) définit une cavité (30) en partie creuse.

Dans la forme d'exécution montrée aux figures 7 et 8, la semelle (23) est rapportée, par tous moyens connus non représentés, ce qui rend la cavité (30) accessible. Selon l'invention, la face arrière (31) de la face de frappe (22) présente en excroissance un élément amortisseur caractéristique (35) conforme à l'invention, constitué d'une plaque rigide (36) analogue à (11) et d'une feuille visco-élastique adhésive (37) analogue à (12).

Dans une variante montrée à la figure 9, l'élément amortisseur (35) est disposé également sur la semelle (23), éventuellement en complément de celui disposé sur la face arrière immédiate (31).

Dans une autre variante montrée à la figure 10, la semelle (23) présente un logement (40) où est encastré l'élément amortisseur (36,37) pour éviter qu'il ne râcle à l'impact.

Dans d'autres formes d'exécution, l'élément amortisseur caractéristique (35) est disposé :
. sur le dessus (25) et à l'extérieur (figure 11),
. sur le dessus (25) mais à l'intérieur (figure 12),
. sur la pointe arrière arrondie (26), à l'intérieur (figure 13),
. sur cette même pointe (26), mais à l'extérieur (figure 14).

Dans d'autres formes d'exécution, l'élément amortisseur caractéristique (35) est disposé sur les flancs (24) (voir figure 15), ou enveloppe la pointe arrière arrondie (26) (figure 16), ou même partie essentielle de la jupe (figures 17 et 18).

Comme déjà dit, les clubs selon l'invention présentent l'avantage appréciable, très recherché par les joueurs amateurs, d'être légers et néanmoins de pouvoir amortir les vibrations, plus particulièrement à l'impact, et d'améliorer les sensations du joueur

## Revendications

1. Tête (3,20) de club de golf, formée de parois minces définissant une partie avant comportant une face de frappe (5,22), une semelle (6,23) et une partie arrière (7 ; 24-26) disposée en dessus de la semelle (6,23), définissant une cavité au dos de la partie avant, ladite cavité comportant un élément amortisseur, **caractérisée** en ce que au moins une des parois minces présente en excroissance l'élément amortisseur (10,35), qui est constitué par une plaque de contraintes (11,36) rigide présentant un module d'élasticité E supérieur à dix mille (10 000) MPa, et est reliée à la partie arrière (7 ; 23-26) par un matériau visco-élastique (12,37).

2. Tête de club de golf selon la revendication 1, caractérisée en ce que la plaque de contraintes (11,36) est réalisée dans un matériau choisi dans le groupe comprenant les alliages d'aluminium, les alliages d'aluminium-zinc-magnésium, les matériaux thermodurcissables stratifiés armés de fils de verre ou de carbone, les matériaux thermoplastiques armés de fils de verre ou de carbone.

3. Tête de club de golf selon la revendication 1, caractérisée en ce que la plaque de contrainte (11,36) présente une épaisseur comprise entre 0,5 et 2 mm.

4. Tête de club de golf selon la revendication 1, caractérisée en ce que le matériau visco-élastique (12,37) se présente sous la forme d'une feuille d'épaisseur inférieure à un millimètre, présentant un coefficient d'amortissement intrinsèque (tangente delta) compris entre 0,4 et 1,2.

5. Tête de fer de golf selon l'une des revendications 1 à 4, dont la face arrière présente une cavité (7), caractérisée en ce que l'élément amortisseur (10) est disposé sur la face arrière de la paroi définissant la face de frappe (5) et présente une masse comprise entre 1 et 4 grammes.

6. Tête de fer de golf selon la revendication 5, caractérisé en ce que le centre de gravité de l'élément amortisseur (10) est disposé au voisinage du centre de gravité de la tête (3).

7. Tête de bois (20) de golf selon l'une des revendications 1 à 4, du type bois-métal définissant une cavité interne (30), caractérisée en ce que l'élément amortisseur (35) est disposé à l'intérieur de la cavité (30).

8. Tête de bois (20) de golf selon l'une des revendications 1 à 4, présentant une jupe entourant vers l'arrière la face de frappe (22), caractérisée en ce que l'élément amortisseur est disposé sur l'une des faces arrières (23,24,25,26) de la jupe.

9. Tête de bois (20) de golf selon la revendication 8, caractérisée en ce que l'élément amortisseur est disposé au voisinage de la pointe arrière arrondie (26) de la jupe dans l'alignement du point d'impact sur la face de frappe (22).

10. Tête de bois (20) de golf selon l'une des revendications 1 à 4, caractérisée en ce que l'élément amortisseur (36,37) est encastré dans un logement (40) ménagé dans la semelle (23).

## Claims

1. Golf club head (3,20), made of thin walls defining a front part comprising a strike face (5,22), a sole (6,23) and a rear part (7,24-26) located above the sole (6,23) defining a cavity at the rear of the front part, and comprising a vibration damping device, characterised in that at least one of the thin walls comprises in excrescence the damping device (10,35), which consists in a constraining rigid plate (11,36) having a high modulus of elasticity E greater than ten thousands (10 000) MPa, and is connected to the rear part (7,24-26) by a visco-elastic material (12,37).

2. Golf club head according to claim 1, characterised in that the constraining plate (11,36) is made of a material selected in the group comprising aluminium alloys, aluminium-zinc-magnesium alloys, laminated heat-setting materials reinforced with glass or carbon fibers, thermoplastics reinforced with glass or carbon fibers.

3. Golf club head according to claim 1, characterised in that the constraining plate (11,36) has a thickness comprised between 0,5 and 2 mm.

4. The golf dub head according to claim 1, characterised in that the visco-elastic material (12,37) appears in the form of a sheet having a thickness less than one millimeter, having an intrinsic damping coefficient, (tangent delta) between 0,4 and 1,2.

5. Iron golf club head according to any claims 1 to 4, of which rear face comprises a cavity (7), characterised in that the damping device (10) is provided on the rear face of the wall dening the strike face (5) and has a weight between 1 and 4 grams.

6. Iron golf club head according to claim 5, characterised in that the center of gravity of the damping device (10) is in the vicinity of the cater of gravity of the head (3).

7. Wood golf club head (20) according to any claims 1 to 4, defining an internal cavity (30), characterised in that the damping device (35) is provided inside the cavity (30).

8. Wood golf club head (20) according to any claims 1 to 4, comprising a skirt surrounding at rear the strike face (22), characterised In that the damping device is provided on one of the rear faces (23-26) of the skirt.

9. Wood golf club head (20) according to claim 8, characterised in that the damping device is provided in the vicinity of the rounded rear point (26) of the skirt, in alignment with the impact point on the strike face (22).

10. Wood golf club head (20) according to any claims 1 to 4, characterised in that the damping device (36,37) is built in a housing (40) arranged in the sole (23).

## Patentansprüche

1. Golfschlägerkopf (3; 20), gebildet aus dünnen Wänden, die einen vorderen Teil mit einer Schlagfläche (5; 22) definieren, sowie eine Fußplatte (6; 23) und einen hinteren Teil (7; 24 bis 26) oberhalb der Fußplatte (6; 23), der wiederum einen Hohlraum (7; 30) auf der Rückseite des vorderen Teils definiert, wobei der Hohlraum ein Dämpferelement (10; 35) umfaßt, dadurch gekennzeichnet, daß mindestens eine der dünnen Wände das Dämpferelement (10; 35) als Ausstülpung aufweist, wobei dieses als Belastungsplatte (11; 36) mit einem Elastizitätsmodul E von mehr als Zehntausend (10.000) MPa ausgebildet und mit dem hinteren Teil (7; 23 bis 26) über ein zähelastisches Material (12; 37) verbunden ist.

2. Golfschlägerkopf nach Anspruch 1, dadurch gekennzeichnet, daß die Belastungsplatte (11; 36) aus einem Material hergestellt ist, das aus folgender Gruppe ausgewählt ist: Aluminiumlegierungen, Legierungen aus Aluminium-Zink-Magnesium, durch Wärme aushärtbare, geschichtete Materialien mit einer Verstärkung aus Glasfasern oder Carbonfasern, thermoplastische Materialien mit einer Verstärkung aus Glasfasern oder Carbonfasern.

3. Golfschlägerkopf nach Anspruch 1, dadurch gekennzeichnet, daS die Belastungsplatte (11; 36) eine Dicke zwischen 0,5 und 2 mm aufweist.

4. Golfschlägerkopf nach Anspruch 1, dadurch gekennzeichnet, daS das zähelastische Material (12; 37) in Gestalt einer Folie mit einer Dicke von weniger als 1 mm ausgeführt ist, die einen inneren Dämpfungskoeffizient (Tangens Delta) zwischen 0,4 und 1,2 aufweist.

5. Golfschlägerkopf nach einem der Ansprüche 1 bis 4, dessen hintere Oberfläche einen Hohlraum (7) umfaßt, dadurch gekennzeichnet, daß das Dämpferelement (10) auf der hinteren Oberfläche der Wand angeordnet ist, die die Schlagfläche (5) definiert und eine Masse zwischen 1 und 4 g aufweist.

6. Golfeisenkopf nach Anspruch 5, dadurch gekennzeichnet, daß der Schwerpunkt des Dämpferelementes (10) in der Nähe des Schwerpunktes des Kopfes (3) angeordnet ist.

7. Golfholzkopf (20) nach einem der Ansprüche 1 bis 4 in einer Bauart Holz-Metall, der einen inneren Hohlraum (30) definiert, dadurch gekennzeichnet, daß das Dämpferelement (35) im Inneren des Hohlraumes (30) angeordnet ist.

8. Golfholzkopf (20) nach einem der Ansprüche 1 bis 4, mit einer Kappe, die die Schlagfläche (22) nach hinten einschließt, dadurch gekennzeichnet, daß das Dämpferelement auf einer der hinteren Oberflächen (23, 24, 25, 26) der Kappe angeordnet ist.

9. Golfholzkopf (20) nach Anspruch 8, dadurch gekennzeichnet, daß das Dämpferelement in der Nähe der hinteren abgerundeten Spitze (26) der Kappe in Flucht mit dem Aufschlagpunkt auf der Schlagfläche (22) angeordnet ist.

10. Golfholzkopf (20) nach einem der Ansprüche 1 bis 4, dadurch gekennzeichnet, daß das Dämpferelement (36, 37) in eine in der Fußplatte (23) vorgesehene Aufnahme (40) eingelassen ist.
